# FASCICULE DE BREVET EUROPEEN

(11) **EP 1 541 483 B1**
(45) Date de publication et mention de la délivrance du brevet: **26.07.2006**
(21) Numéro de dépôt: 04292935.6
(22) Date de dépôt: 09.12.2004
(51) Int. Cl.: B65D 41/48

(54) **Capsule d'inviolabilité pour contenant de boisson, notamment fût à bière**
Originalitätsgesicherte Verschlusskappe für Getränkebehälter wie Bierfass
Tamper evident closure cap for beverage container like beer barrel

(30) Priorité: 09.12.2003 FR 0314407
(43) Date de publication de la demande: 15.06.2005
(73) Titulaire: Société Nouvelle Dinamic Emballages, 68660 Rombach le Franc (FR)
(72) Inventeur: Sittler, Jean-Pierre, 67230 Herbsheim (FR)
(74) Mandataire: Metz, Paul

(56) Documents cités:
- EP-A- 0 652 160
- BE-A- 1 008 450
- DE-A- 2 738 551
- GB-A- 2 319 019
- US-A- 4 779 750

## Description

La présente invention concerne une capsule d'inviolabilité pour orifice de sortie d'un contenant notamment de boisson, en particulier pour fût de bière.

Un fût à bière comporte sur sa face supérieure une tête de remplissage et de soutirage présentant une collerette délimitant un orifice. Classiquement, afin de protéger les fûts remplis de bière contre la fraude, on monte une capsule d'inviolabilité à verrouillage automatique sur la collerette délimitant latéralement la tête du fût. Cette capsule est montée de façon à ne pouvoir être retirée qu'en la cassant, ce qui rend visible toute fraude ou tentative de fraude.

Lors de sa fracture, une telle capsule doit pouvoir être entièrement et proprement enlevée, sans laisser de débris ou fragments sur le joint de fermeture du fût.

En outre, pour que la protection anti-fraude soit fiable, la capsule doit être suffisamment brisée et détériorée lors de son enlèvement de sorte qu'elle ne puisse pas être réutilisée sur ce fût.

Une telle capsule a également pour fonction de protéger la tête de remplissage contre la saleté, la poussière et analogue, et doit être facile à retirer, sans se réduire en morceaux, fragments ou débris lors de son retrait.

Enfin, il arrive souvent que la capsule reste collée sur la collerette de la tête de remplissage du fût, ce qui complique son retrait. En effet, la bière qui sèche agit comme un adhésif. La capsule doit donc comporter des moyens permettant d'éviter le contact de sa sous face avec la face supérieure de la tête de remplissage et de soutirage.

Le but de l'invention consiste par conséquent à fournir une capsule inviolable et à verrouillage automatique sur l'orifice du fût de bière qui ne peut être retirée qu'en la fractionnant. Cette cassure doit être propre, sans débris, manifeste et irrémédiable, et permettre un retrait aisé et rapide de tout le corps de la capsule.

Pour résoudre ce problème technique, la capsule selon l'invention comprend un disque de recouvrement et une jupe adjacente, se rattachant à son pourtour et s'étendant à partir du disque jusqu'à une certaine distance de celui-ci. Cette capsule est conformée pour être montée sur ladite collerette et la paroi intérieure de la jupe comporte à cet effet des éléments de retenue élastique, lesquels en position de fermeture, s'engagent élastiquement autour de la collerette de façon que la capsule soit ancrée solidement sur la collerette. Pour retirer la capsule, une partie de déchirement munie d'une languette est prévue, qui s'étend sensiblement sur tout le diamètre du disque de recouvrement, de façon que la traction à réaliser sur la bande de déchirement soit orientée suivant la direction de la ligne médiane du disque.

Pour enlever cette capsule, il est donc nécessaire d'arracher complètement la partie de déchirement et ensuite les parties du disque restant sur la collerette du fût. Lorsqu'une telle partie de déchirement présente une forme en bande rectiligne à bords sensiblement parallèles, les deux moitiés du disque restant sur la collerette du fût s'enlèvent difficilement, notamment en raison des éléments de retenue engagés élastiquement sur la collerette.

Pour résoudre ce problème, la capsule selon l'invention comporte une partie de déchirement à bords incurvés divergents. Lors de la traction sur la languette de la capsule, la partie de déchirement se désolidarise du reste de la capsule en une partie de capsule à largeur croissante depuis la languette. Une fois cette partie de déchirement enlevée, il reste ainsi deux parties du disque de taille très inférieure à celle des deux moitiés du disque, qui sont beaucoup plus facile à retirer.

Afin d'éviter les problèmes de collage de la capsule sur la collerette du fût de bière, la capsule selon l'invention comporte préférentiellement des saillies à effet d'entretoises, préférentiellement sous la forme de plots ou de picots sur la face inférieure du disque, ces plots ou picots permettant de maintenir la face inférieure de la capsule à distance de la face supérieure de la tête de fût.

La capsule peut être posée automatiquement par des moyens mécaniques et à haute cadence.

D'autres caractéristiques et avantages de l'invention apparaîtront à la lecture de la description détaillée qui va suivre, description faite en référence aux dessins annexés, dans lesquels :
. la figure 1 représente un fût de bière vu en perspective montrant une capsule selon l'invention montée sur la tête de remplissage ;
. la figure 2 est une vue en perspective de dessus d'une capsule selon l'invention ;
. la figure 3 est une vue en perspective de dessus d'une capsule selon l'invention dont la partie de déchirement est soulevée ;
. la figure 4 est une vue en plan de dessus d'une capsule selon l'invention ;
. la figure 5 est une vue en plan de dessous d'une capsule selon l'invention ;
. la figure 6 est une vue de profil d'une capsule selon l'invention vue du côté de la languette de la partie de déchirement ;
. la figure 7 est une vue en coupe de la capsule selon l'invention prise selon la ligne VII-VII de la figure 5 ; et
. la figure 8 est une vue en coupe de la capsule selon l'invention prise selon la ligne VIII-VIII de la figure 5.

La capsule selon la présente invention va maintenant être décrite de façon détaillée en référence aux figures 1 à 8. Les éléments équivalents représentés sur les différentes figures porteront les mêmes références numériques.

La capsule 1 selon l'invention est destinée à être encliquetée sur le rebord de l'orifice d'un fût de bière 2 tel que représenté sur la figure 1.

Cette capsule 1 comprend un disque de recouvrement 3 et une jupe adjacente 4 se rattachant à son pourtour et s'étendant à partir du disque 3 jusqu'à une certaine distance de celui-ci. La paroi intérieure de la jupe 4 comporte des éléments de retenue élastique 5 par encliquetage présentant par exemple chacun une rampe inclinée à encliquetage du type cran. Ces éléments de retenue élastique 5 sont prévus pour s'engager à encliquetage sur le rebord de la collerette de l'orifice du fût de bière en position de fermeture de façon que la capsule 1 soit ainsi retenue efficacement à la collerette.

Une partie de déchirement 6 est également prévue sur le disque de recouvrement 3 avec une languette à tirer 7 servant d'organe de préhension pour retirer la capsule de la tête du fût.

Cette partie de déchirement 6 est délimitée par deux lignes d'affaiblissement 8 formées sur une des faces du disque 3, préférentiellement sur la face inférieure du disque 3. Ces lignes d'affaiblissement 8 sont incurvées et divergentes, et commencent sensiblement au niveau de la languette 7 pour se terminer à la limite de la jupe 4 de la capsule 1 à distance de la languette.

Ces lignes d'affaiblissement 8 sont prévues afin que lors de la traction sur la languette 7 de la capsule 1, la partie de déchirement 6 se désolidarise du reste de la capsule en une partie de capsule à largeur croissante depuis la languette 7.

Les lignes d'affaiblissement 8 sont prévues pour que la partie de déchirement 6 et les deux parties de capsule restant sur la collerette du fût présentent une partie de jupe de longueur sensiblement similaire. Lors du retrait de la partie de déchirement, on obtient ainsi deux parties de disque de taille très inférieure à deux moitiés du disque 3, très faciles à retirer sans qu'aucun débris ou fragment ne vienne embarrasser l'orifice du fût de bière ou la face supérieure de la tête de fût.

Préférentiellement, la languette à tirer 7 se prolonge par la partie de déchirement 6 afin d'en faciliter l'arrachement par effet de levier. Avantageusement, cette prolongation de la languette 7 qui facilite aussi sa préhension, ne doit pas s'étendre au-delà du diamètre extérieur du bord du disque afin de permettre un empilement de capsules. La préhension de la languette 7 peut également être facilitée par une ouverture 9 du type onglet de préhension prévue dans la jupe 4 à hauteur de la languette.

Afin de faciliter l'arrachement total de la partie de déchirement 6, les lignes d'affaiblissement 8 se prolongent préférentiellement jusqu'au travers de la jupe 4, afin que lors de l'arrachement de la partie de déchirement 6, la jupe soit elle-même scindée en trois morceaux.

Afin que cet arrachement se fasse bien nettement le long des lignes d'affaiblissement 8, celles-ci sont préférentiellement bordées par une zone de surépaisseur 10 sensiblement parallèle aux lignes d'affaiblissement 8 et située de part et d'autre de ces lignes 8 à proximité immédiate de celles-ci.

Une telle surépaisseur peut être présente le long de la partie de déchirement 6 sous la forme d'une surépaisseur de renforcement 11, préférentiellement dans sa partie médiane afin de donner plus de résistance à celle-ci pour que la partie de déchirement ne se rompe pas accidentellement hors des lignes d'affaiblissement 8 lors de son arrachement.

Afin de réduire le jeu entre la capsule 1 et la collerette de l'orifice du fût de bière 2, la jupe peut présenter des rampes inclinées 12 dans sa partie interne, qui servent de moyen de retenue.

Enfin, le disque de recouvrement 3 selon l'invention peut comporter sur sa face inférieure des saillies formant entretoises, préférentiellement sous la forme de plots ou de picots. Ces plots ou picots permettent de maintenir la surface inférieure de la capsule à distance du plan défini par la collerette afin qu'elle ne se colle pas sur la face supérieure de la tête du fût de bière. Dans le mode de réalisation préféré, les saillies formant entretoises sont réalisées sous la forme de picots répartis en deux demi-cercles de part et d'autre de la médiane longitudinale de la partie de déchirement 6.

La capsule 1 selon l'invention pourra avantageusement être moulée d'une seule pièce, préférentiellement par injection, ce qui implique un coût de fabrication modique.

On peut également envisager de nombreuses variantes de modes de réalisation précédents sans s'écarter de la portée de l'invention.

On peut par exemple envisager de remplacer les picots par d'autres moyens d'entretoise, tels que par exemple un ou plusieurs élément(s) en saillie de forme différente, par exemple rectiligne, circulaire ou ondulé. Sur les figures, ces derniers sont représentés disposés en cercle, mais il sera évident pour l'homme du métier que cette disposition peut être quelconque, du moment qu'elle permet de remplir sa fonction d'entretoise.

La pose d'une capsule selon l'invention sur un fût de bière est extrêmement simple et facile, tout comme son retrait. Il suffit tout d'abord de positionner la capsule sur la partie supérieure de la collerette du fût de bière. Ensuite, une simple pression de haut en bas sur la capsule permet de l'engager par encliquetage sur la collerette du fût de bière, son immobilisation s'effectuant automatiquement par butée sur la face supérieure de la tête de fût. Ces étapes peuvent être facilement effectuées par une machine automatisée et à une cadence élevée sans risque de détérioration du fût de bière ou de sa collerette.

L'enlèvement de la capsule est tout aussi simple. Il suffit tout d'abord de saisir la languette de préhension et de tirer sur celle-ci dans la direction du bord opposé de la capsule. En continuant ce mouvement, la languette entraîne alors la partie de déchirement à se désolidariser du reste de la capsule. Lorsque la totalité de la partie de déchirement a été déchirée le long de ses deux lignes d'affaiblissement, une importante partie médiane de la capsule, restée solidaire de la languette, peut être enlevée de la collerette. Il ne reste alors plus que deux morceaux de capsule, réunis par une partie amincie de la jupe au niveau de l'ouverture de préhension. En écartant la partie restante de la capsule sur la collerette, celle-ci peut alors être aisément dégagée, donnant accès à la tête du fût. Celle-ci se trouve exempte de tout débris ou fragment de plastique provenant de la capsule et de toute impureté qui aurait pu se déposer sur la collerette en absence de capsule.

## Revendications

1. Capsule d'inviolabilité (1) pour orifice de sortie d'un contenant notamment de boisson, en particulier pour fût de bière (2) comportant une tête de remplissage présentant une collerette portant un orifice de remplissage, la capsule (1) comprenant un disque de recouvrement (3) et une jupe adjacente (4) se rattachant à son pourtour et s'étendant à partir du disque (3) jusqu'à une certaine distance de celui-ci, la capsule (1) étant conformée pour être montée sur la collerette du fût de bière (2), la paroi intérieure de la jupe (4) comportant des éléments de retenue élastique (5), lesquels en position de fermeture s'engagent élastiquement sur la collerette de façon que la capsule (1) se fixe sur la collerette, et la capsule comprenant en outre une partie de déchirement (6) qui s'étend sensiblement sur tout le diamètre du disque de recouvrement (3), **caractérisée en ce que** la partie de déchirement (6) présente des bords incurvés divergents afin que la partie de déchirement (6) se désolidarise du reste de la capsule (1) en une partie de capsule (1) à largeur croissante lors de son arrachement.

2. Capsule d'inviolabilité selon la revendication 1, **caractérisée en ce que** la partie de déchirement (6) est prolongée par une languette à tirer (7) servant d'organe de préhension lorsque la capsule doit être retirée du fût.

3. Capsule d'inviolabilité selon l'une quelconque des revendications précédentes, **caractérisée en ce que** la partie de déchirement (6) est délimitée par deux lignes d'affaiblissement (8) formées sur une des faces du disque (3).

4. Capsule d'inviolabilité selon la revendication précédente, **caractérisée en ce que** les lignes d'affaiblissement (8) sont formées sur la face inférieure du disque (3) et sont incurvées et divergentes.

5. Capsule d'inviolabilité selon l'une quelconque des revendications 2 à 4 **caractérisée en ce que** les lignes d'affaiblissement (8) commencent sensiblement au niveau de la languette (7) pour se terminer à la limite de la jupe (4) de la capsule (1) à distance de la languette (7).

6. Capsule d'inviolabilité selon l'une quelconque des revendications 3 à 5, **caractérisée en ce que** les lignes d'affaiblissement (8) sont prévues pour que, après arrachement, la partie de déchirement (6) et les deux parties de capsule restant sur la collerette du fût présentent une partie de jupe de longueur sensiblement similaire.

7. Capsule d'inviolabilité selon l'une quelconque des revendications 3 à 6, **caractérisée en ce que** les lignes d'affaiblissement (8) se prolongent au travers de la jupe (4), afin que lors de l'arrachement de la partie de déchirement (6) la jupe (4) soit elle-même scindée en trois morceaux.

8. Capsule d'inviolabilité selon l'une quelconque des revendications 3 à 7, **caractérisée en ce que** les lignes d'affaiblissement (8) sont préférentiellement bordées par une zone de surépaisseur (10) sensiblement parallèle aux lignes d'affaiblissement (8) et située de part et d'autre de ces lignes (8) à proximité immédiate de celles-ci.

9. Capsule d'inviolabilité selon l'une quelconque des revendications précédentes, **caractérisée en ce qu'**une surépaisseur de renforcement (11) est présente le long de la partie de déchirement (6) dans sa partie médiane.

10. Capsule d'inviolabilité selon l'une quelconque des revendications précédentes, **caractérisée en ce que** la jupe (4) présente des rampes inclinées (12) dans sa partie interne, qui servent de moyen de retenue.

11. Capsule d'inviolabilité selon l'une quelconque des revendications précédentes, **caractérisée en ce que** le disque de recouvrement (3) selon l'invention comporte des saillies à effet d'entretoises sur sa face inférieure.

12. Capsule d'inviolabilité selon l'une quelconque des revendications 10 ou 11, **caractérisée en ce que** les saillies à effet d'entretoises sont réparties en deux demi-cercles de part et d'autre de la médiane longitudinale de la partie de déchirement (6).

## Claims

1. Tamper-proof keg cap (1) for opening the outlet of a drink container in particular for beer keg (2) comprising a head of filling with a flange carrying an opening of filling, the cap (1) comprising a disc of covering (3) and one adjacent skirt (4) being attached to its circumference and extending from the disc (3) up to a certain distance from this one, the cap (1) being adapted to be mounted on the flange of the beer keg (2), the interior wall of the skirt (4) comprising elastic retain means (5), which in position of closing engage elastically the flange so that the cap (I) is fixed on the flange, and the cap including further a stripping unit (6) which extends generally on all the diameter from the disc of covering (3), **characterized in that** the stripping unit (6) shows divergent curved edges so that the stripping unit (6) is separated upon tearing from the remaining part of the cap (1) into a cap part with increasing width.

2. Keg cap according to claim 1, **characterized in that** the stripping unit (6) is extended by a pull tab (7) used as a gripping element when the cap must be removed from the keg.

3. Keg cap according to any one of the preceding claims, **characterized in that** the stripping unit (6) is defined by two lines of weakening (8) formed on one of the faces of the disc (3).

4. Keg cap according to the preceding claim, **characterized in that** the lines of weakening (8) are formed on the lower face of the disc (3) and are curved and divergent.

5. Keg cap according to any one of claims 2 to 4 **characterized in that** the lines of weakening (8) start generally from the level of the pull tab (7) to end on the border of the skirt (4) of the cap (1) at a distance of the strip (7).

6. Keg cap according to any one of claims 3 to 5, **characterized in that** the lines of weakening (8) are provided so that, after tearing, the stripping unit (6) and the two parts of the cap remaining on the flange of the keg show a part of the skirt of generally similar length.

7. Keg cap according to any one of claims 3 to 6, **characterized in that** the lines of weakening (8) are extended through the skirt (4), so that during the tearing of the stripping unit (6) the skirt (4) itself is divided into three parts.

8. Keg cap according to any one of claims 3 to 7, **characterized in that** the lines of weakening (8) are preferentially bordered by a zone of extra thickness (10) generally parallel with the lines of weakening (8) and located on both sides of these lines (8) in the close vicinity of those.

9. Keg cap according to any one of the preceding claims, **characterized in that** an extra thickness of reinforcement (11) is present along the stripping unit (6) in its median part.

10. Keg cap according to any one of the preceding claims, **characterized in that** the skirt (4) shows inclined slopes (12) in its internal part, which are used as retaining means.

11. Keg cap according to any one of the preceding claims, **characterized in that** the disc of covering (3) according to the invention comprises projections used as spacer means on its lower face.

12. Keg cap according to any one of the claims 10 or 11, **characterized in that** the projections used as spacer means are divided into two half-circles on both sides of the longitudinal median line of the stripping unit (6).

## Patentansprüche

1. Originalitätsverschluss (1) für die Ausströmungsöffnung eines Behälters insbesondere für Getränke, insbesondere für Bierfässer (2), die einen Füllkopf umfassen der einen Flansch aufweist, der eine Füllöffnung trägt, wobei der Verschluss (1) eine Deckscheibe (3) und eine angrenzende Schürze (4) umfasst, die sich mit ihrem Umfang verbindet und die sich von der Scheibe (3) ausgehend bis zu einem gewissen Abstand derselben ausdehnt, wobei der Verschluss (1) derart geformt ist dass er auf den Flansch des Bierfasses (2) aufgesteckt werden kann, wobei die innere Wand der Schürze (4) elastische Zurückhaltelemente (5) ausweist, die sich in Schließstellung elastisch auf den Flansch aufdrücken, sodaß der Verschluss (1) sich auf den Flansch feststeckt, und wobei der Verschluss außerdem mit einem Aufreißstreifen (6) versehen ist der sich fast über den ganzen Durchmesser der Deckscheibe erstreckt (3), **dadurch gekennzeichnet dass** der Aufreißstreifen (6) eingebogene und auseinanderlaufende Ränder aufweist, damit der Aufreißstreifen bei seiner Abreissung (6) sich vom Rest des Verschlusses (1) in ein Verschlussteil (1) mit zunehmender Breite loslösst.

2. Originalitätsverschluss nach Anspruch 1, **dadurch gekennzeichnet, dass** der Aufreißstreichen (6) durch eine Zuglasche verlängert wird (7) die als Greiforgan dient, wenn der Verschluss vom Fass herausgezogen werden muß.

3. Originalitätsverschluss nach einem der vorangehenden Ansprüche, **dadurch gekennzeichnet, dass** der Aufreißstreichen (6) durch zwei Abschwächungslinien (8) abgegrenzt wird, welche auf einer der Seiten der Scheibe (3) gebildet sind.

4. Originalitätsverschluss nach vorangehendem Anspruch, **dadurch gekennzeichnet dass**, die Abschwächungslinien (8) die auf der unteren Seite der Scheibe (3) gebildet sind, eingebogen und auseinanderlaufend sind.

5. Originalitätsverschluss nach einem der Ansprüche 2 bis 4, **dadurch gekennzeichnet dass**, die Abschwächungslinien (8) ungefär in gleicher Höhe mit der Zuglasche beginnen (7) um an der Grenze der Schürze (4) des Verschlusses (1) in Abstand der Zuglasche zu Ende zu gehen (7).

6. Originalitätsverschluss nach einem der Ansprüche 3 bis 5, **dadurch gekennzeichnet, dass** die Abschwächungslinien (8) so vorgesehen sind damit nach dem Aufreißen, der Aufreißstreifen (6) und beide Teile des Verschlusses, die auf dem Flansch des Fasses zurückbleiben, einen etwa gleichlangen Schurzteil aufweisen.

7. Originalitätsverschluss nach einem der Ansprüche 3 bis 6, **dadurch gekennzeichnet, dass** die Abschwächungslinien (8) durch die Schürze (4) verlängert werden, damit bei dem Abreißen des Aufreißstreifens (6) die Schürze (4) selbst in drei Stücken aufgeteilt wird.

8. Originalitätsverschluss nach einem der Ansprüche 3 bis 7, **dadurch gekennzeichnet, dass** die Abschwächungslinien (8) vorzugsweise mit einer besonders dickeren Zone eingefasst sind (10) die im wesentlichen parallel zu den Abschwächungslinien (8) verläuft und sich beiderseits, in unmittelbarer Nähe dieser Linien (8) befindet.

9. Originalitätsverschluss nach einem der vorangehenden Ansprüche, **dadurch gekennzeichnet, dass** entlang des Aufreißstreifens (6) in seinem Mittelteil eine Verstärkungsüberdicke (11) vorhanden ist.

10. Originalitätsverschluss nach einem der vorangehenden Ansprüche, **dadurch gekennzeichnet, dass** die Schürze (4) in ihrem inneren Teil schräge Rampen (12) aufweist die als Zurückhaltelemente dienen.

11. Originalitätsverschluss nach einem der vorangehenden Ansprüche, **dadurch gekennzeichnet, dass** die Deckscheibe (3) gemäss der Erfindung auf ihrer unteren Seite Vorsprünge aufweist, die als Distanzteile wirken.

12. Originalitätsverschluss nach einem der Ansprüche 10 oder 11, **dadurch gekennzeichnet dass** die als Distanzteile wirkenden Vorsprünge in zwei Halbkreisen beiderseits der Längsmittellinie des Aufreißstreifens (6) verteilt sind.
